# FASCICULE DE BREVET EUROPEEN

(11) **EP 0 192 573 B1**
(45) Date de publication et mention de la délivrance du brevet: **27.09.1989**
(21) Numéro de dépôt: 86400343.9
(22) Date de dépôt: 19.02.1986
(51) Int. Cl.: H05H 1/36, H05H 1/28

(54) **Système de soudage ou de coupage plasma muni d'une temporisation**
System zum Plasmaschneiden oder Plasmaschweissen mit Zeitregler
System for plasma cutting or welding incorporating a timer

(30) Priorité: 22.02.1985 FR 8502554
(43) Date de publication de la demande: 27.08.1986
(73) Titulaire: LA SOUDURE AUTOGENE FRANCAISE, F-75007 Paris (FR); L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Marhic, Gérard, F-95000 Cergy (FR)
(74) Mandataire: Vesin, Jacques

(56) Documents cités:
- US-A- 3 242 305
- US-A- 3 433 927
- US-A- 4 122 327

## Description

La presente invention concerne un système de soudage ou de coupage plasma, du type comprenant une torche à allumage part cuort-circuit à électrode fixe et à tuyère mobile, des moyens d'alimentation en gaz de la torche pour fournir à celle-ci un fort débit de gaz plasmagène, ainsi que des moyens d'alimentation électriques de la torche pour engendrer, maintenir ou couper un arc électrique de soudage ou de coupage plasma, la tuyère étant montée à débattement axial jusqu'au contact de l'électrode contre l'action d'un moyen élastique de rappel vers une position d'écartement mutuel maximal correspondant au fonctionnement normal.

Il est connu du brevet américain 3 242 305, un système comportant une torche plasma dans laquelle l'électrode et la tuyère sont refroidies par un courant de liquide tel que l'eau. Dans cette torche, l'électrode est mobile par rapport à la tuyère et au contact électrique de celle-ci lorsque la torche est au repos. Lors de la mise sous tension, ceci entraîne une mise sous pression du liquide de refroidissement par un mécanisme hydraulique qui entraîne la compression d'un ressort et la séparation de l'électrode et de la tuyère, créant ainsi un arc électrique et l'amorçage du gaz plasmagène injecté dans la torche lors de la mise en route de celle-ci. Dans cette torche, le fluide de refroidissement circule aussi longtemps que ledit système est sous tension, indépendamment de l'alimentation en gaz.

Il est connu du brevet français 2 385 483 de réaliser l'amorçage entre l'électrode et la tuyère par mise en court-circuit de celles-ci, ladite électrode étant vissée et mise au contact de la tuyère puis dévissée, l'écart entre l'électrode et la tuyère étant ensuite réglé à la valeur voulue. La torche décrite dans ce brevet comporte un système de refroidissement à l'aide d'un liquide circulant au niveau de l'électrode et de la tuyère. Cette circulation du fluide de refroidissement s'effectue lorsque le système est sous tension.

Il a été proposé dans le brevet français 2 562 748, une torche comportant une structure particulièrement bien adaptée à la mise en oeuvre de l'amorçage par court-circuit entre l'électrode et la tuyère. (On pourra se référer pour plus de détail concernant ce procédé d'allumage par court-circuit au brevet français 2 556 549.) Dans ce procédé, l'électrode et la tuyère sont montées à débattement axial jusqu'au contact mutuel, contre l'action d'un moyen élastique de rappel vers une position d'écartement mutuel maximal correspondant au fonctionnement normal.

La tuyère est ainsi montée à coulissement libre dans le corps de la torche, de manière à venir en contact avec l'électrode lorsque la torche est appliquée contre une pièce. En dégageant la torche, un arc s'allume entre l'électrode et la tuyère, permettant d'amorcer et maintenir un arc électrique entre ces pièces, ledit arc étant transféré vers la pièce à découper.

Lorsque l'arc électrique est coupé, le gaz plasmagène continue à être injecté dans la torche tant que le système est maintenu sous tension. Ceci permet d'assurer notamment le refroidissement de la torche après utilisation.

Le système est peu économique, puisque l'on injecte également du gaz plasmagène en l'absence d'arc électrique. De plus, il se révèle particulièrement gênant lors de l'allumage par court-circuit, car il nécessite une force importante pour réaliser celui-ci. Si la pièce à couper est mince et en porte-à-faux, l'allumage devient très difficile.

Le système selon l'invention permet d'éviter cet inconvénient. Dans ce but, il comporte des moyens de temporisation reliés, d'une part, aux moyens d'alimentation électrique de la torche, et d'autre part, aux moyens d'alimentation en gaz de la torche, lesdits moyens de temporisation étant sensibles à la coupure de l'arc électrique de la torche et commandant l'arrêt ou la réduction dudit débit de gaz après un intervalle de temps prédéterminé suivant la coupure de l'arc électrique, de manière à assurer le refroidissement de la torche pendant ledit intervalle de temps.

Selon une variante de réalisation, lesdits moyens de temporisation comportent des moyens de réglage de l'intervalle de temps prédéterminé.

De préférence, le système selon l'invention est caractérisé en ce que les moyens d'alimentation en gaz comportent notamment une première électrovanne dont l'ouverture ou la fermeture commande le passage du gaz plasmagène, le circuit électrique de commande de ladite électrovanne étant connecté aux moyens d'alimentation électrique par l'intermédiaire des moyens de temporisation.

Une telle solution est entièrement satisfaisante lorsque, en particulier, sont prévus des moyens du type ressort destinés à maintenir l'électrode et la tuyère à distance l'une de l'autre, de manière à éviter un contact intempestif entre-elles lorsque l'arrivée de gaz plasmagène est coupée après cette période de temporisation.

Toutefois, lorsque le maintien à distance de l'électrode et de la tuyère est assuré par le débit du gaz plasmagène lui-même, celui-ci plaque la tuyère sur son siège dans le corps de torche: la coupure du flux de gaz plasmagène fait apparaître un nouveau problème. La tuyère, qui est mobile dans le corps de torche peut, par exemple, sous l'effet du poids de la torche, coulisser dans son logement et venir démarrer intempestivement le processus d'allumage de l'arc, sans action délibérée de l'opérateur.

Pour résoudre simultanément les deux problèmes ainsi posés, l'invention prévoit que les moyens d'alimentation en gaz comportent notamment une seconde électrovanne à deux débits. dont le circuit électrique de commande est connecté aux moyens d'alimentation électrique, le premier débit correspondant aux phases pour engendrer et maintenir l'arc électrique, le second débit, plus faible que le premier, correspondant à la phase dans laquelle l'arc électrique est coupé tandis que l'installation est toujours sous tension, ce scond débit ayant une valeur suffisante pour maintenir la tuyère et l'électrode à distance l'une de l'autre, quelle que soit la position de la torche.

Ainsi, dans cette seconde variante de réalisation de l'invention, la coupure de l'arc électrique plasma engendre le passage du débit normal au débit faible de la seconde électrovanne, ce faible débit permettant à la fois de refroidir l'électrode et la tuyère, d'une part, et de maintenir la tuyère sur son siège à distance de l'électrode, d'autre part.

Selon une variante de cette seconde réalisation de l'invention, particulièrement applicable dans le cas où le second débit (faible) de la seconde électrovanne n'est pas suffisant pour refroidir correctement l'électrode et la tuyère, il est prévu que les moyens de temporisation sont insérés entre le circuit de commande de la seconde électrovanne et les moyens d'alimentation électrique, les moyens d'alimentation en gaz étant toujours ouverts lorsque le système est sous tension, de manière à assurer le reffroidissement de la torche à l'aide du premier débit de gaz de la seconde électrovanne, lorsque l'arc électrique est coupé, puis à maintenir ensuite l'écartement entre l'électrode et la tuyère à l'aide du second débit de la seconde électrovanne.

Selon un mode préféré de réalisation de l'invention, on utilisera à la fois la première électrovanne sans temporisation, et la seconde électrovanne, à fuite calibrée, munie d'une temporisation, ces deux électrovannes étant connectées en série dans les circuits d'alimentation en gaz plasmagène, entre la source de gaz et la torche plasma.

Il est à noter que lors de l'utilisation d'une temporisation sur la première électrovanne, ou lors de l'utilisation de la seconde électrovanne, munie d'une temporisation, l'utilisateur peut souhaiter réactiver la torche également pendant la durée de la temporisation, au cours de laquelle le débit de gaz est identique au débit de gaz de la torche pendant la phase de soudage ou de coupage. Toutefois, la force à exercer sur la torche pour provoquer le court-circuit est nettement plus importante que lors d'un départ sans débit de gaz ou à faible niveau de gaz. On constate alors que l'allumage de la torche est très difficile, en particulier sur une plaque mince, en porte-à-faux.

D'une manière générale, deux problèmes se posent lors de l'utilisation d'une torche de ce type, après une opération précédente de coupe:
- Lorsque la durée de l'opération de coupe précédente a été brève ou lorsque l'utilisateur a des difficultés pour réaliser correctement l'amorçage de la torche, il n'y a pas eu d'augmentation importante de la température de la torche. L'utilisateur doit donc pouvoir recommencer immédiatement un nouvel amorçage de la torche et une nouvelle opération de coupe s'il le désire.
- Lorsque la durée de l'opération de coupe précédente a été, au contraire, beaucoup plus longue, il s'avère généralement nécessaire de refroidir la torche avant de recommencer une nouvelle opération de coupe, afin d'éviter la détériotation de celle-ci.

Afin de résoudre simultanément ces deux problèmes, l'invention prévoit, selon un mode préférentiel de réalisation, deux alternatives:

La première, dans laquelle la temporisation a une double durée, l'une courte (ou nulle) correspondant à une courte utilisation de la torche, l'autre longue, correspondant à une utilisation plus longue de la torche. Ces durées sont déterminées en fonction du matériel et de son utilisation.

La seconde, dans laquelle la temporisation varie continûment en fonction de la durée d'utilisation de la torche, jusqu'à un seuil maximum, quelle que soit cette durée d'utilisation. De préférence, cette temporisation aura une durée nulle lorsque la durée de l'étape de coupe précédente est inférieure à une valeur prédéterminée. Au delà d'une certaine durée d'utilisation de la torche, la durée de cette temporisation sera une fonction de la durée de coupe précédente, sans pouvoir excéder une valeur maximale définie expérimentalement en fonction de la structure et des matériaux utilisés dans cette torche. Cette durée maximale est celle qui permet de ramener la température de la tuyère à une valeur de l'ordre de la température ambiante, pour le débit de gaz utilisé avec cette torche. La fonction qui définit la durée de la température sera de préférence une fonction du type exponentiel;

Dans les deux alternatives précédentes, le circuit électrique correspondant utilisera de préférence la charge et/ou la décharge d'un condensateur, déclenchée par le début de l'opération de coupage, pour déterminer la durée de la temporisation. Les moyens nécessaires à ces deux alternatives font partie des moyens de réglage de l'intervalle de temps prédéterminé.

L'invention sera mieux comprise à l'aide des exemples de réalisation suivants, donnés à titre non limitatif, conjointement avec les figures qui représentent:
- la figure 1, une vue schématique d'un système suivant l'invention,
- la figure 2, une variante de réalisation du système suivant l'invention,
- la figure 3, une seconde variante de réalisation de l'invention avec une temporisation variant de manière continue en fonction de la durée de l'étape de coupe précédente,
- la figure 4, une courbe illustrant le fonctionnement de la variante de la figure 3,
- la figure 5, une troisième variante comportant une temporisation à double durée.

La figure 1 montre un système selon l'invention comportant une torche 1 constituée d'une électrode 2 et d'une tuyère 3 montée à coulissement dans le corps 4 de torche (avec isolement par rapport à l'électrode 1 ). Le système comporte également des moyens d'alimentation en gaz G.M. de la torche, des moyens d'alimentation électriques E.C.M. de la torche ainsi que des moyens de temporisation C.G.M., reliés d'une part aux moyens d'alimentation G.M. en gaz et d'autre part aux moyens d'alimentation électrique E.C.M. de la torche. La torche 1 est ici représentée à faible distance d'une pièce à souder ou à couper 7. La source électrique d'alimentation de la torche 1 est un transformateur 10 dont le primaire 11 est raccordé, par deux conducteurs 12 et 13, à un réseau d'alimentation 14 via un interrupteur à commande automatique 15, qui peut d'ailleurs être placé en aval du transformateur 10. Un secondaire 16 alimente un pont redresseur 17 dont une borne négative 18 est branchée à l'électrode 2 de la torche 1 via un conducteur 19, tandis qu'une borne positive 20 est raccordée, par un conducteur 21, à une borne 22 d'une inductance 23 dont l'autre borne 24 est raccordée par un conducteur 25 à la pièce à traiter 7. Un circuit auxiliaire de commande 30 incorpore un transformateur très basse tension de sécurité 31 dont le primaire 32 est branché, via un interrupteur manuel 34, au réseau 14, en amont de l'interrupteur 15. Aux bornes du secondaire 33 du transformateur 31 sont branchés, en parallèle:
- une lampe 40 d'indication de mise sous tension du circuit auxiliaire de commande 30,
- un circuit de commande 41 comprenant un enroulement de commande 42 de l'interrupteur principal 15 en série avec un contact de relais 43,
- un bobinage d'excitation 44 d'une électrovanne V" connectée en série avec un dispositif de temporisation 86 du type pneumatique électromécanique (bi-lame, etc...) ou électronique (bascule monostable déclenchée par la coupure de l'arc). Cet ensemble (44 et 86) forme ici les moyens de temporisation C.G.M. Le dispositif de temporisation 86 est un dispositif qui se ferme lorsque sa bobine de commande 142 est excitée. Lorsque la bobine 142 n'est plus excitée, le dispositif 86 s'ouvre après un intervalle de temps prédéterminé.

Une borne 45 du secondaire 33 du transformateur 31 est également raccordée à la pièce 7 par un circuit incorporant en série un contact thermique 46, à ouverture en cas d'élévation anormale de température, placé dans les bobinages du transformateur principal 10, un contact 47 à fermeture sous l'effet d'une pression gazeuse, placé dans le conduit d'alimentation en gaz de la torche, un enroulement d'excitation 48, associé à une impédance 49 (condensateur 50 et résistance 51 en parallèle), cet enroulement 48 commandant, à l'état excité, la fermeture du contact 43, le tout étant branché, par une diode 52, à la borne 24 de l'inductance 23, tandis que la borne négative 18 est branchée, par une diode 53, à l'autre borne du secondaire 33 du transformateur 31. D'autre part, la borne 22 de l'inductance 23 est raccordée par un conducteur 55 à résistance 56 à la borne 45 du secondaire 33 du transformateur 31.

L'électrovanne V, constitue avec le conduit d'alimentation en gaz (et le robinet d'alimentation général en gaz, non représenté) les moyens d'alimentation en gaz G.M.

Le fonctionnement de l'installation est le suivant:
l'opérateur ferme l'interrupteur 34 du circuit auxiliaire 30 et ouvre le robinet d'alimentation général en gaz plasmagène, ce qui a pour effet de metre sous tension le transformateur très basse tension 31 et d'allumer la lampe témoin 40. L'interrupteur principal 15 est encore en position d'ouverture.

La formation de l'arc est assurée par la venue en contact mutuel de l'électrode 2, de la tuyère 3 et de la pièce 7. Le circuit auxiliaire 30 alimente, à partir du transformateur 31, l'enroulement 48 qui est excité, via les contacts de sécurité 46 et 47 et le court-circuit 2-3-7, ce qui provoque la fermeture du contact 43 du relais 48, donc l'excitation des enroulements 42 et 142, provoquant la fermeture du contact 15 d'alimentation du transformateur principal 10, ainsi que la fermeture du contact 86, de sorte que le gaz plasmagène parvient et s'écoule dans la torche par les passages 500 et 501. L'écartement de l'électrode 2 de la tuyère 3 forme l'arc de soudage ou coupage entre électrode 2 et pièce 7 et établit ainsi le courant de soudage ou coupage.

Le maintien de l'excitation de l'enroulement 48 est assuré par la tension aux bornes 22-24 de l'inductance 23, qui dépend de l'existence du courant de soudage ou coupage, cette tension assurant l'alimentation de l'enroulement 48 via le conducteur 55, la résistance 56, les contacts de sécurité 46, 47 et l'élément unidirectionnel 52. Dès l'extinction de l'arc de soudage provoquée par l'opérateur, l'enroulement 48 n'est plus excité, le contact 43 s'ouvre, l'enroulement 42 est également désexcité ouvrant le contact 15. Simultanément, l'enroulement 142 est également désexcité provoquant la mise au repos temporisée du relais 86 et la fermeture de l'électrovanne V₁ dont l'enroulement 44 n'est plus alimenté. Généralement. la durée de la temporisation à la fermeture de V₁ varie entre 5 et 15 secondes. Cet intervalle se détermine expérimentalement en fonction des caractéristiques de la torche et de son utilisation.

On note que l'arrêt de l'installation est obtenu, en outre, et indépendamment de l'opérateur, si la pression de gaz fait défaut (ouverture du contact 47) ou si le transformateur 10 s'échauffe anormalement (ouverture du contact 46). Un circuit de contrôle (lampe 60 et élément unidirectionnel 61 ) signale de façon optique l'état correct de l'alimentation gazeuse et le non-échauffement du transformateur 10. En outre, une lampe 62 branchée en série avec un élément unidirectionnel 63 signale optiquement le bon état de l'enroulement 42 et de son contact 15. De préférence, la lampe 62 est en série avec un interrupteur à bilame 64, de sorte qu'en fonctinnement normal cette lampe 62 s'éclaire faiblement et s'éteint lors d'un arrêt de fonctionnement. Au contraire, la lampe 62 se mettra à clignoter au cas où l'enroulement 42 ou le contact 15 sont défectueux, du fait de l'existence d'une tension à vide élevée aux bornes du secondaire 16 du transformateur 10. De préférence, on place un appareil sonore 65 en parallèle sur la lampe 62.

La figure 2 représente une variante de réalisation du système de la figure 1, variante dans laquelle les mêmes éléments que ceux de la figure 1 portent les mêmes références. L'enroulement 44 dans cette variante fait partie du circuit auxiliaire de commande 30.

Les moyens de temporisation C.G.M. sont constitués ici d'une électrovanne V₂ à double débit commandée par l'enroulement 84, reliés en série avec un interrupteur temporisé 85. Les extrémités de l'enroulement 84 et de l'interrupteur temporisé 85, non reliées entre-elles, sont reliées en parallèles sur l'enroulement 44 et aux bornes du secondaire du transformateur 31.

Le premier débit de l'électrovanne V₂ correspond au débit normal de l'appareil, ce débit étant au moins égal au débit de l'électrovanne V₁. Le second débit de l'électrovanne V₂ est faible, comparé au premier et permet d'engendrer une fuite calibrée de gaz. Cette fuite calibrée de gaz a une valeur suffisante pour permettre de maintenir à distance la tuyère et l'électrode, c'est-à-dire maintenir la tuyère mobile en appui sur son siège dans le corps de torche 1. Suivant la structure de la torche, on détermine expérimentalement la valeur de ce second débit et l'on choisit ou l'on règle la vanne V₂ de manière à obtenir ledit débit dans sa seconde positon.

Le fonctionnement du système selon la figure 2 est en tout point identique à celui de la figure 1 si ne n'est au niveau des moyens de temporisation C.G.M.:
Lorsque l'opérateur ferme l'interrupteur 34 du circuit auxiliaire 30, ceci a pour effet de mettre sous tension le transformateur très basse tension 31, d'allumer la lampe témoin 40 et d'exciter l'enroulement 44 de l'électrovanne Vᵢ, ce qui ouvre celle-ci. L'électrovanne V₂ est fermée, en position de fuite calibrée, autorisant le second débit de gaz plasmagène dans la torche 1.

La formation de l'arc de soudage ou de coupage s'effectue de la même manière que précédemment. L'amorçage de l'arc provoque l'ouverture de V₂ dans sa position de premier débit. Dès l'extinction de l'arc provoquée par l'opérateur (annulation du courant d'arc), l'enroulement 48 est désexcité, le contact 43 s'ouvre, ce qui désexcite également les enroulements 42 et 142. Le contact 15 s'ouvre, tandis que l'interrupteur temporisé 85 s'ouvre également, après un intervalle de temps prédéterminé, provoquant le basculement de l'électrovanne V₂, de sa position de premier débit dans sa position de second débit ou fuite calibrée. Pendant l'intervalle de temps prédéterminé le débit de gaz plasmagène est maintenu à sa valeur maximale, ce qui permet d'assurer le refroidissement rapide de la torche. La variante décrite sur cette figure 2 correspond donc à une temporisation fixe prédéterminée du relais 85.

Bien entendu, on peut dans cet exemple, supprimer l'électrovanne V₁ et son enroulement 44, celle-ci n'ayant qu'une fonction de vanne électrique d'alimentation en gaz plasmagène.

Selon une variante de l'invention particulièrement applicable lorsque le flux de gaz nécessaire au refroidissement n'est pas très important, on peut également supprimer l'enroulement 142 et l'interrupteur temporisé 85 dans le circuit de temporisation C.G.M. de la figure 2. De cette manière, lorsque l'opérateur provoque l'extinction de l'arc de soudage, ceci engendre, par l'intermédiaire de l'enroulement 84, un basculement de l'électrovanne V₂ dans sa position de faible débit, celui-ci étant alors suffisant d'une part pour maintenir la tuyère sur son siège, à distance de l'électrode, et d'autre part pour refroidir l'électrode et/ou la tuyère de la torche. Dans cette dernière variante, les moyens de temporisation C.G.M. se réduisent ainsi aux moyens de basculement de l'électrovanne V₂ de la position de premier débit à la position de second débit.

De préférence, le second débit (fuite calibrée) sera tel qu'il ne peut permettre, à la fois la création et le maintien d'un arc plasma ainsi que le refroidissement suffisant de la torche.

La figure 3 représente une seconde variante de réalisation du système selon l'invention comportant une temporisation variant de manière continue en fonction de la durée de l'étape de coupe précédente. Le circuit représenté sur cette figure 3 est semblable à celui de la figure 2, à l'exception d'une part, des contacts de l'enroulement 142, et d'autre part, du circuit 179 permettant la variation de la temporisation.

Le contact temporisé 85 de la figure 2 a été remplacé par un contact simple 85 ainsi qu'un second contact 185 en parallèle sur 85. Ce contact 185 est commandé, ainsi qu'on le verra par la suite, par l'enroulement 242.

Aux bornes du secondaire 33 du transformateur 31, est connecté le circuit 179, sur les connexions d'entrée d'un pont redresseur P dont les sorties négative et positive sont reliées d'une part aux bornes d'un condensateur C1 et d'autre part à la résistance R1 en série avec la diode Zéner Z1. Aux bornes de la diode Z1, délivrant une tension stabilisée V de valeur égale à sa tension Zéner, est connectée la première extrémité du contact 143 dont l'autre extrémité est reliée à la résistance R2, connectée en série avec le condensateur C2 dont l'armature négative est reliée à la masse. Aux bornes de cette diode Z1 est également connecté un pont diviseur R4-R5 dont le point milieu (à la tention V_{c}) est relié à l'entrée négative d'un amplificateur comparateur A1, dont l'entrée positive est reliée au point commun à la résistance R2 et au condensateur C2 (à la tension VA), ce point commun étant également connecté à la masse par l'intermédiaire de la résistance R3 afin de permettre (lorsque cela est nécessaire) la décharge du condensateur C2. L'amplificateur comparateur A1 est alimenté à la tension V, tandis que la sortie de A1 (à la tension Vₛ) est reliée par l'intermédiaire d'une résistance R6 à la base d'un transistor T1 dont l'émetteur est relié à la masse (pole négatif du pont redresseur P). La base de T1 est également mise à la masse par l'intermédiaire de la résistance R7. Le collecteur de T1 est polarisé par l'intermédiaire de l'enroulement 242, qui commande l'ouverture ou la fermeture du contact 185, une diode D1 étant connectée en parallèle sur l'enroulement 242, dans le sens conducteur du collecteur vers l'alimentation positive choisie au point commun de R1 et C1.

Le fonctionnement du dispositif illustré sur la figure 3 sera mieux compris à l'aide de la figure 4 qui représente, sur la courbe située dans la partie haute de la figure, la variation de la tension VA en fonction du temps t, et sur la courbe située dans la partie basse de la figure, la durée A t de la temporisation, en fonction de la durée t de la coupe.

La mise en route du circuit de coupe est identique à celle décrite sur la figure 2. Lorsque l'enroulement 142 est excité, le contact 85 se ferme ce qui engendre un «fort debit» de gaz pendant la période de coupe. Jusqu'à l'instant tₒ, la tension sur l'entrée négative de l'amplificateur comparateur A1 étant supérieure à celle présente sur l'entrée positive, le transistor T1 est bloqué et l'enroulement 242 n'est pas excité. L'interrupteur 185 est ouvert. Lorsque l'on arrête l'opération de coupe, le contact 85 s'ouvre également ce qui se traduit par une désexcitation de l'enroulement 84, la vanne V2 passant immédiatement en position de «faible débit».

Lorsque la durée de l'opération de coupe est suffisament longue pour devenir supérieur à tₒ, la tension VA sur l'entrée positive de l'amplificateur comparateur A1 devient supérieure à la tension fixée par le pont diviseur R4, R5 sur l'entrée négative de A₁. Ceci entraine une tension positive sur la base du transistor T1 qui devient conducteur: l'enroulement 242 est excité ce qui entraine la fermeture du contact 185. Si l'opération de coupe est arrêtée à l'instant t₁, l'enroulement 142 est désexcité et le contact 85 s'ouvre. Le contact 143, dont la fermeture a été commandée par l'excitation de l'enroulement 48 (voir description figure 2), s'ouvre ce qui entraine la décharge du condensateur C2 via la résistance R3. Après l'intervalle de temps A t₁, la tension aux bornes du condensateur C2 redevient égale à V_{c}, et l'enroulement 242 est désexcité, ce qui engendre alors l'ouverture du contact 185 et la désexcitation de l'enroulement 84: la vanne V₂, en position de «fort débit» lorsque l'enroulement 84 est excité, passe alors en position de «faible débit».

La figure 4 montre en outre que si l'on cesse l'opération de coupe aux instants t₂ ou t₃, ..., on obtiendra une temporisation A t de durée A t₂, A t₃, ... Lorsque la durée de l'opération de coupe est telle que le condensateur est complètement chargé (tension V entre les armatures), la durée A t de la temporisation devient sensiblement constante (A t₂ sensiblement égal à A t₃).

La figure 5 représente une troisième variante de réalisation du système selon l'invention comportant une temporisation à double durée. Lorsque la durée de l'opération de coupe à été inférieure à une valeur prédéterminée, la temporisation à une faible durée de valeur prédéterminée, eventuellement réglable. Cette faible durée est généralement nulle. Lorsque la durée de l'étape coupe est supérieure à cette valeur prédéterminée (coupe de longue durée), la temporisation prend une seconde valeur prédéterminée, eventuellement réglable, plus longue que la précédente. En pratique, toutefois, la durée de la plus longue des temporisations n'excède pas généralement quelques secondes.

Le circuit représenté sur la figure 5 est sensiblement identique à celui représenté sur la figure 4 avec toutefois les différences suivantes: le contact 185 à été remplacé par un contact temporisé 385, en parallèle sur le contact 185, tandis que l'alimentation du collecteur T1 via l'enroulement 242 se fait par l'intermédiaire d'un contact 285 dont la fermeture et l'ouverture sont commandées par l'excitation et la désexcitation de l'enroulement 142, qui commande également la fermeture et l'ouverture du contact 85.

Le fonctionnement du circuit représenté sur la figure 5 est le suivant: à l'instant tₒ, lorsque débute l'opération de coupe, l'enroulement 142 est excité et le contact 85 se ferme, ce qui entraîne le passage du gaz à fort débit dans V₂. Si l'on arrête la coupe avant l'instant t, (voir figure 4) l'enroulement 242 n'est pas excité et le contact 385 reste ouvert. Comme l'arrêt de la coupe entraîne l'ouverture du contact 85, le fort débit de gaz est également arrêté et la vanne V₂ est traversée par le «faible débit» de gaz. Il n'y a donc pas de temporisation dans le cas présent.

Par contre, si l'opération de coupe est arrêtée au delà de l'instant t₁, il en est tout différemment. A partir de l'instant tᵢ, le comparateur A1 bascule et l'enroulement 242 est excité, puisque le contact 285 s'est fermé à l'instant tₒ lorsque l'enroulement 142 a été excité. Si l'on arrête la coupe à l'instant t₃, par exemple (figure 4) l'enroulement 142 est désexcité, ce qui entraîne d'une part, l'ouverture du contact 85 et d'autre part l'ouverture du contact 285. L'ouverture de ce dernier entraîne la désexcitation de l'enroulement 242 qui engendre l'ouverture temporisée du contact 385. On maintient ainsi un «fort débit» de gaz dans la vanne V₂ et dans la tuyère après la fin de l'étape de coupe, la durée de ce «fort débit» étant égale à la valeur de la temporisation de l'interupteur temporisé 385. Comme précédemment, cette valeur n'excède pas, généralement, quelques secondes.

Bien entendu, l'homme de métier peut, sans sortir du cadre de l'invention, réaliser les variantes des figures 3 et 5, de diverses manières en utilisant par exemple des circuits logiques (portes logiques, compteurs, etc...) travaillant avec des signaux numériques déclenchés par le début et la fin des opérations de coupe, ou des relais temporisés (en particulier pour la variante de la figure 5). On peut en particulier, en utilisant des circuits logiques numériques, modifier la courbe A t = f (t) (exemple: fig. 4) de manière à lui donner la forme voulue, selon une fonction linéaire, polynômiale. etc... Le but de la temporisation variable est de fournir une durée de refroidissement qui soit directement fonction de la température de la torche après l'opération de coupe précédente. Pour cela. on peut relever expérimentalement la courbe d'échauffement de la torche (en un point déterminé de celle-ci, par exemple à proximité de l'électrode) en fonction de la durée de coupe et reproduire sensiblement la même courbe pour la temporisation variable.

Bien qu'il soit possible d'utiliser deux gaz différents pour engendrer les deux débits différents. avec deux circuits d'alimentation séparés, arrivant sur l'électrovanne V₂, chaque circuit étant commandé en synchronisation avec la commutation de la vanne du premier au second débit et vice-versa, il sera généralement plus simple d'utiliser le même gaz pour les deux débits.

## Revendications

1. Système de soudage ou de coupage plasma, du type comprenant une torche à allumage par court-circuit à électrode fixe (2) et à tuyère mobile (3) des moyens d'alimentation e gaz (G.M.) de la torche pour fournir à celle-ci un fort débit de gaz plasmagène, ledit gaz servant aussi à assurer le refroidissement de la torche, ainsi que des moyens d'alimentation électriques (E.C.M.) de la torche pour engendrer, maintenir ou couper un arc électrique de soudage ou de coupage plasma, la tuyère (3) étant montée à débattement axial jusqu'au contact de l'électrode (2) contre l'action d'un moyen élastique de rappel vers une position d'écartement mutuel maximal correspondant au fonctionnement normal, caractérisé en ce qu'il comporte des moyens de temporisation (C.G.M.) reliés, d'une part, aux moyens d'alimentation électrique (E.C.M.) de la torche, et d'autre part, aux moyens d'alimentation en gaz (G.M.) de la torche, lesdits moyens de temporisation étant sensibles à la coupure de l'arc électrique de la torche et commandant l'arrêt ou la réduction dudit débit de gaz après un intervalle de temps préde- terminé suivant la coupure de l'arc électrique, de manière à assurer le refroidissement de la torche pendant ledit intervalle de temps.

2. Système de soudage ou de coupage plasma selon la revendication 1, caractérisé en ce que lesdits moyens de temporisation (C.G.M.) comportent des moyens de réglage de l'intervalle de temps prédéterminé.

3. Système selon la revendication 2, caractérisé en ce que les moyens de réglage de l'intervalle de temps prédéterminé sont tels que la temporisation est fonction de la durée de la coupe précédente.

4. Système de soudage ou de coupage plasma selon l'une des revendications 1 à 3, caractérisé en ce que les moyens d'alimentation en gaz (G.M.) comportent notamment une première électrovanne (Vᵢ ) dont l'ouverture ou la fermeture commande le passage du gaz plasmagène, le circuit électrique de commande (44) de ladite électrovanne (Vᵢ) étant connecté aux moyens d'alimentation électrique (E.C.M.) par l'intermédiaire des moyens de temporisation (C.G.M.).

5. Système de soudage ou de coupage plasma selon l'une des revendications 1 à 4 dans lequel le moyen élastique de rappel est le débit de gaz plasmagène dans la tuyère, caractérisé en ce que les moyens d'alimentation en gaz (G.M.) comportent notamment une seconde électrovanne (V₂), à deux débits, dont le circuit électrique de commande (84) est connecté aux moyens d'alimentation électrique (E.C.M.), le premier débit correspondant aux phases pour engendrer et maintenir l'arc électrique, le second débit plus faible que le premier, correspondant à la phase dans laquelle l'arc électrique est coupé tandis que le système est toujours sous tension, ce second débit ayant une valeur suffisante pour maintenir la tuyère (3) et l'électrode (2) à distance l'une de l'autre quelle que soit la position de la torche (1).

6. Système selon l'une des revendications 2 à 5, caractérisé en ce que les moyens de réglage de l'intervalle de temps prédéterminé comportent des moyens pour mesurer la durée de l'opération de coupe, des moyens pour comparer cette durée à une valeur prédéterminée et des moyens pour commander la coupure de l'alimentation en gaz de coupe à fort débit dès que cesse l'opération de coupe lorsque la durée de l'opération de coupe est inférieure à ladite valeur prédéterminée.

7. Système selon la revendication 6, caractérisé en ce que les moyens de réglage de l'intervalle de temps prédéterminé comportent, en outre, des moyens qui commandent la coupure de l'alimentation à fort débit en gaz après un intervalle de temps prédéterminé suivant la fin de l'opération de coupe lorsque la durée de l'opération de coupe précédente est supérieure ou égale à ladite valeur prédéterminée.

8. Système selon la revendication 6, caractérisé en ce que les moyens de réglage de l'intervalle de temps prédéterminé comportent, en outre, des moyens qui commandent la coupure de d'alimentation en gaz à fort débit après un intervalle de temps suivant la fin de l'opération de coupe fonction de la durée de celle-ci.

9. Système selon l'une des revendications 1 à 8, caractérisé en ce que la durée de la temporisation est fonction de la température de la torche à la fin de l'opération de coupe.

## Patentansprüche

1. System zum Plasmaschweissen oder Plasmatrennen, bestehend insbesondere aus einem Brenner mit mindestens einer Elektrode (2) und einer Düse (3), einer Einrichtung zur Gasversorgung (G.M.) des Brenners, um diesem Plasmidgas zuzuführen, sowie einer Einrichtung zur Stromversorgung (E.C.M.) des Brenners, um einen Lichtbogen zum Plasmaschweissen oder Plasmatrennen zu erzeugen, aufrechtzuerhalten oder zu unterbrechen, dadurch gekennzeichnet, dass die Elektrode (2) und die Düse (3) axial bewegbar bis zur gegenseitigen Berührung gegen die Wirkung eines elastischen Rückführmittels in Richtung auf einen grössten Abstand voneinander angeordnet sind, der dem Normalbetrieb entspricht, und dass eine Verzögerungseinrichtung (C.G.M.) vorgesehen ist, die einerseits mit der Einrichtung zur Stromversorgung (E.C.M.) des Brenners und andererseits mit der Einrichtung zur Gasversorgung (G.M.) des Brenners verbunden ist, und dass die Verzögerungseinrichtung auf die Unterbrechung des Lichtbogens des Brenners anspricht und das Schliessen der Einrichtung zur Gasversorgung (G.M.) des Brenners nach Ablauf einer vorbestimmten Zeitspanne nach der Unterbrechung des Lichtbogens bewirkt, so dass die Kühlung des Brenners während dieser Zeitspanne aufrechterhalten bleibt.

2. System zum Plasmaschweissen oder Plasmatrennen, nach Anspruch 1, dadurch gekennzeichnet, dass die genannte Verzögerungseinrichtung (C.G.M.) eine Einrichtung zum Einstellen der vorbestimmten Zeitspanne aufweist.

3. System nach Anspruch 2, dadurch gekennzeichnet, dass die Einrichtung zum Einstellen der vorbestimmten Zeitspanne so ausgebildet ist, dass die Verzögerung von der Dauer des vorangegangenen Trennvorgangs abhängt.

4. System zum Plasmaschweissen oder Plasmatrennen nach einem der Ansprüche 1 bis 3, dadurch gekennzeichnet, dass die Einrichtung zur Gasversorgung (G.M.) insbesondere ein erstes Elektroventil (Vᵢ) aufweist, dessen Schliessen oder Öffnen den Durchstrom des Plasmidgases steuert, und dass der Steuerstromkreis (44) des genannten Elektroventils (V₁) über die Verzögerungseinrichtung (C.G.M.) mit der Stromversorgungseinrichtung (E.C.M.) verbunden ist.

5. System zum Plasmaschweissen oder Plasmatrennen, nach einem der Ansprüche 1 bis 4, in welchem das Mittel zur elastischen Rückführung durch den Durchsatz von Plasmidgas in der Düse gebildet wird, dadurch gekennzeichnet, dass die Gasversorgungseinrichtung (G.M.) insbesondere ein zweites Elektroventil (V₂) mit zwei Durchflussleistungen aufweist, dessen Steuerstromkreis (84) mit der Stromversorgungseinrichtung (E.C.M.) verbunden ist, wobei die erste Durchflussleistung den Phasen zum Erzeugen und Aufrechterhalten des Lichtbogens entspricht und die zweite, gegenüber der ersten Durchflussleistung niedrigere Durchflussleistung der Phase entspricht, in der der Lichtbogen unterbrochen ist, während das System weiterhin unter Spannung steht, und wobei die zweite Durchflussleistung einen so grossen Wert hat, dass die Düse (3) und die Elektrode (2) unabhängig von der Stellung des Brenners (1 ) Abstand voneinander behalten.

6. System nach einem der Ansprüche 2 bis 5, dadurch gekennzeichnet, dass die Einrichtung zum Einstellen der vorbestimmten Zeitspanne eine Einrichtung zum Messen der Dauer des Trennvorgangs, eine Einrichtung zum Vergleichen dieser Dauer mit einer vorbestimmten Dauer und eine Einrichtung aufweist, die die Trenngasversorgung mit hoher Durchsatzleistung unterbricht, sobald der Trennvorgang beendet ist, sofern die Dauer des Trennvorgangs geringer ist als die genannte vorbstimmte Dauer.

7. System nach Anspruch 6, dadurch gekennzeichnet, dass die Einrichtung zum Einstellen der vorbestimmten Zeitspanne ausserdem eine Einrichtung aufweist, die die Gasversorgung mit hoher Durchsatzleistung nach Ablauf einer vorbestimmten Zeitspanne nach Beendigung des Trennvorgangs unterbricht, wenn die Dauer des vorangegangenen Trennvorgangs grösser als die oder gleich der genannten vorbestimmten Dauer ist.

8. System nach Anspruch 6, dadurch gekennzeichnet, dass die Einrichtung zum Einstellen der vorbestimmten Zeitspanne ausserdem eine Einrichtung aufweist, die die Gasversorgung mit hohem Leistungsdurchsatz bei Beendigung des Trennvorgangs nach Ablauf einer Zeitspanne unterbricht, die von der Dauer dieses Vorgangs abhängt.

9. System nach einem der Ansprüche 1 bis 8, dadurch gekennzeichnet, dass die Verzögerungsdauer von der Temperatur des Brenners am Ende des Trennvorgangs abhängt.

## Claims

1. A plasma welding or cutting system, of the kind comprising a torch ignited by short-circuiting and having a fixed electrode (2) and a movable nozzle (3), means for supplying the torch with gas (G.M.) to provide it with a high rate of flow of plasmaproducing gas, the said gas also serving to ensure the cooling of the torch, as well as electrical supply means (E.C.M.) for the torch for producing, maintaining or breaking an electric plasma welding or cutting arc, the nozzle (3) being mounted for axial displacement, up to contact with the electrode (2), against the action of elastic means for returning it towards a position of maximum mutual spacing corresponding to normal operation, characterized in that it comprises delay means (C.G.M.) connected on the one hand to the electrical supply means (E.C.M.) of the torch and on the other hand to the gas supply means (G.M.) of the torch, the said delay means being responsive to the breaking of the electric arc of the torch and effecting the stopping or reduction of the said as flow after a predetermined time interval following the breaking of the electric arc, in such a way as to ensure the cooling of the torch during the said time interval.

2. A plasma welding or cutting system according to claim 1, characterized in that the said delay means (C.G.M.) comprises means for controlling the predetermined time interval.

3. A system according to claim 2, characterized in that the means for controlling the predetermined time interval are such that the delay is a function of the duration of the preceding cut.

4. A plasma welding or cutting system according to one of claims 1 to 3, characterized in that the gas supply means (G.M.) comprise in particular a first electro valve (Vᵢ) the opening or closing of which controls the passage of the plasma- producing gas, the electrical control circuit (44) for the said electro-valve (V,) being connected to the electrical supply means (E.C.M.) via delay means (C.G.M.).

5. A plasma welding or cutting system according to one of claims 1 to 4, in which the elastic return means is the flow of plasma-producing gas in the nozzle, characterized in that the gas supply means (G.M.) comprise in particular a second electro-valve (V₂) with two flows, the electric control circuit (84) of which is connected to the electrical supply means (E.C.M.), the first flow corresponding to the stages for producing and maintaining the electric arc, the second flow - smaller than the first - corresponding to the stage during which the electric arc is broken whilst the system is still under volt-tage, this second flow having a value sufficient to keep the nozzle (3) and the electrode (2) at a distance from one another whatever the position of the torch.

6. A system according to one of claims 2 to 5, characterized in that the means for controlling the predetermined time interval comprise means for measuring the duration of the cutting operation, means for comparing this pariod with a predetermined value and means for effecting the cutting-off of the high flow-rate cutting gas supply as soon as the cutting operation stops, if the duration of the cutting operation is less than the said predetermined value.

7. A system according to claim 6, characterized in that the means for controlling the predetermined time interval furthermore comprise means which effect the cutting-off of the high gas flow rate supply after a predetermined time interval following the end of the cutting operation, if the duration of the preceding cutting operation is greater than or equal to the said predetermined value.

8. A system according to claim 6, characterized in that the means for controlling the predetermined time interval furthermore comprise means which effect the cutting of the high flow-rate gas supply after a time interval following the end of the cutting operation as a function of the duration of the latter.

9. A system according to one of claims 1 to 8, characterized in that the duration of the delay is a function of the temperature of the torch at the end of the cutting operation.
